# EUROPÄISCHE PATENTSCHRIFT

(11) **EP 1 453 753 B1**
(45) Veröffentlichungstag und Bekanntmachung des Hinweises auf die Patenterteilung: **02.05.2007**
(21) Anmeldenummer: 02804864.3
(22) Anmeldetag: 21.11.2002
(51) Int. Cl.: B66B 23/14

(54) **EINRICHTUNG ZUR FÜHRUNG UND UMLENKUNG VON PALETTENBÄNDERN EINES ROLLSTEIGES**
DEVICE FOR GUIDING AND TURNING PALLET BELTS ON A PASSENGER CONVEYOR
DISPOSITIF DE GUIDAGE ET DE CHANGEMENT DE DIRECTION DE BANDES A PALETTES D'UN TROTTOIR ROULANT

(30) Priorität: 15.12.2001 DE 10161758
(43) Veröffentlichungstag der Anmeldung: 08.09.2004
(73) Patentinhaber: Kone Corporation, 00330 Helsinki (FI)
(72) Erfinder: PIETZ, Alexander, 14193 Berlin-Grunewald (DE)
(74) Vertreter: Spannagel, Hans-Achim
(86) Internationale Anmeldenummer: PCT/EP2002/013039
(87) Internationale Veröffentlichungsnummer: WO 2003/051757

(56) Entgegenhaltungen:
- WO-A-02/38483
- DE-A- 2 252 134
- DE-A- 10 014 158
- DE-U- 20 100 833
- US-A- 4 820 245
- US-A- 5 295 568
- PATENT ABSTRACTS OF JAPAN vol. 1999, no. 01, 29. Januar 1999 (1999-01-29) & JP 10 266391 A (SUMITOMO SHOJI KK), 6. Oktober 1998 (1998-10-06)
- PATENT ABSTRACTS OF JAPAN vol. 2000, no. 02, 29. Februar 2000 (2000-02-29) & JP 11 310378 A (TOKAI RUBBER IND LTD), 9. November 1999 (1999-11-09)
- PATENT ABSTRACTS OF JAPAN vol. 018, no. 265 (M-1608), 20. Mai 1994 (1994-05-20) & JP 06 040686 A (HITACHI LTD), 15. Februar 1994 (1994-02-15)

## Beschreibung

Die Erfindung betrifft eine Einrichtung zur Führung und Umlenkung von Palettenbändern eines Rollsteiges.

Der DE-A 22 52 134 ist ein Fahrsteig zum Personentransport, insbesondere ein Flachfahrsteig zur gleichzeitigen Beförderung in beiden Richtungen zu entnehmen, mit einem um die horizontale Achse geführten, im wesentlichen endlosen kettenartigen Strang und einem oder mehreren diesen betätigenden Antrieb(en). Der im Wesentlichen endlose kettenartige Strang weist an seiner Außenseite in vorgebbaren Abständen angeordnete Platten bzw. Paletten und an seiner Innenseite Zahnstangen auf, in die die Antriebe beidseitig unmittelbar und formschlüssig eingreifen, wobei der Palettenstrang beidseitig befahrbar ist. Zur formschlüssigen und linearen Verbindung des kettenartigen Stranges bzw. der Zahnstange sind mit den Antrieben an einem endlosen flexiblen Träger, beispielsweise einer Kette oder einem Riemen, befestigte Zahnsegmente vorgesehen. Dieser Fahrsteig ist zwar bereits mit geringer Bauhöhe versehen, da die Paletten um eine Vertikalachse in horizontaler Richtung umlenkbar sind, wobei hier jedoch ein unverhältnismäßig hoher Platzbedarf in der Ebene gegeben ist.

Im deutschen Gebrauchsmuster 201 00 833 ist eine Fahrtreppe oder ein Fahrsteig abgehandelt, mit einem Stufen- oder Palettenband, das von Antriebselementen angetrieben ist, die sich beidseitig des Bandes oder mittig unter dem Band erstrecken und die zwischen je einem Umlenkrad und einem Antriebsrad umlaufen, wobei die Stufen oder Paletten je an Antriebspunkten an jedem Antriebselement angetrieben sind. Das Antriebselement ist als Zahnriemen ausgebildet, der Blöcke aufweist. Je ein Block ist mit einer Stufe oder Palette an dem Antriebspunkt verbunden. Hier ist eine übliche Umlaufform gewählt, wobei anstelle der in der Regel zum Einsatz gelangenden Laschenketten nunmehr Zahnriemen verwendet werden. Da hier übliche Umlaufelemente mit den gegebenen notwendigen Radien zum Einsatz gelangen, ist eine Reduzierung der Bauhöhe der umlaufenden Elemente nicht möglich.

Durch die DE-A 22 52 134 ist ein Fahrsteig, insbesondere Flachfahrsteig, bekannt geworden, der zur gleichzeitigen Beförderung in beiden Richtungen mit einem um die horizontale Achse geführten, im wesentlichen endlosen kettenartigen Strang und einem oder mehreren diesen betätigbaren Antrieben versehen ist. Der kettenartige Strang weist an seiner Außenseite in vorgebbaren Abständen angeordnete Paletten auf. An den inneren Stirnseiten der Paletten sind Zahnstangen vorgesehen, in die die Antriebe beidseitig unmittelbar und formschlüssig eingreifen. Eine Umlenkung der Paletten ist lediglich so möglich, dass die Paletten neben- und nicht übereinander geführt werden.

Im DE-Gbm 201 00 833 ist eine Fahrtreppe oder ein Fahrsteig beschrieben, bei welchem das Antriebselement als Zahnriemen ausgebildet ist, der Blöcke aufweist, wobei je ein Block mit einer Stufe oder Palette an einem Antriebspunkt verbunden ist.

Der JP-A 11310378 ist ein Rollsteig zu entnehmen, der anstelle von einzelnen Paletten(streifen) ein durchgehendes Förderband aufweist, das entweder durch seitlich davon vorgesehene Ketten oder aber darin eingelagerte Antriebsseile oder dergleichen bewegbar ist.

Ziel des Erfindungsgegenstandes ist es, eine Einrichtung zur Führung und Umlenkung von Palettenbändern eines Rollsteiges bereitzustellen, bei welcher die Paletten in üblicher Form um eine horizontale Achse umgelenkt werden können und dennoch eine Reduzierung der Bauhöhe der umlaufenden Elemente, beispielsweise im Bereich < 500 mm, herbeigeführt werden kann, ohne daß sich Nachteile beim Personentransport einstellen.

Dieses Ziel wird erreicht durch eine Einrichtung zur Führung und Umlenkung von Palettenbändern eines Rollsteiges mit geringer Paletten-Umlaufbauhöhe, beinhaltend eine Vielzahl von miteinander in Wirkverbindung stehenden Palettenstreifen, mehrere Stützelemente, die unterhalb des Transportbereiches des Palettenbandes vorgesehen sind sowie mehrere riemenartig ausgebildete Antriebselemente, die seitlich außerhalb des Transportbereiches formschlüssig mit den Palettenstreifen verbunden sind, wobei die Stützelemente mit Führungsbahnen zusammenwirken, und wobei an der Unterseite der Palettenstreifen gleit- oder wälzgelagerte Elemente vorgesehen sind, die mit den Stützelementen, respektive den Führungsbahnen, in Wirkverbindung stehen, wobei die Führungsbahnen elastisch dämpfende Materialien, insbesondere Polyurethan, aufweisen und unterhalb der Palettenstreifen Laufrollen angeordnet sind, die mit den Führungsbahnen in Wirkverbindung stehen.

Vorteilhafte Weiterbildungen des Erfindungsgegenstandes sind den Unteransprüchen zu entnehmen.

Durch die Kombination der erfindungsgemäßen Merkmale, insbesondere die Reduzierung der Länge der Paletten zu Palettenstreifen, wird es nun möglich, bei herkömmlicher Umlenkung der umlaufenden Elemente den Umlenkradius um das jeweilige Umlenkelement wesentlich zu reduzieren, so dass Bauhöhen < 500 mm, vorzugsweise 300 mm, realisiert werden können.

Bekanntermaßen werden Rollsteige üblicherweise in von einem bis zum anderen Ende des Rollsteiges durchgehenden Gruben vorgesehen, so daß hier bauseitig ein verhältnismäßig großer Aufwand betrieben werden muß. Beim Erfindungsgegenstand ist es bedarfsweise lediglich notwendig, die Antriebselemente in entsprechenden Gruben vorzusehen, während der in vertikaler Richtung nur eine geringe Bauhöhe aufweisende Transport- und Rücklaufbereich des Rollsteiges auf einer ebenen nicht ausgehobenen Fläche positioniert werden kann. Sollten Elektromotoren erhältlich sein, deren Abmessungen im Bereich der Palettenumlaufhöhe bleiben, sind auch diese Gruben im wesentlichen entbehrlich. Infolge der geringen Bauhöhe des Rollsteiges ist es lediglich notwendig, eine entsprechende Rampe im Ein- und Ausstiegsbereich des Rollsteiges vorzusehen, wobei auch eine Treppenstufe denkbar ist. Vielfach werden Rollsteige in Flughäfen eingesetzt, wobei zum Teil lange Wege zurückzulegen sind, die auch längere Rollsteigkonstruktionen mit sich bringen. Da der Betreiber derartiger Gebäude nun nicht mehr an lange Gruben zur Aufnahme der Rollsteige gebunden ist, erhöht sich die Flexibilität, zumal die Rollsteige bedarfsweise auch außerhalb bereits geplanter Standorte zum Einsatz gelangen können.

Die Antriebselemente stehen vorzugsweise formschlüssig mit den Palettenstreifen in Wirkverbindung, wobei zumindest palettenstreifenseitig Profile vorgesehen sind, die in korrespondierende Gegenprofile im Bereich der Palettenstreifen eingreifen. Die Antriebselemente sind abhängig von der zu übertragenden Leistung vorteilhafterweise mit Versteifungselementen, wie Stahlfasern oder dergleichen, ausgestattet.

Die Mitnahmeelemente werden einem weiteren Gedanken der Erfindung gemäß, insbesondere durch Verschraubung, mit den zugehörigen Palettenstreifen verbunden, wobei die Befestigung derselben im nicht sichtbaren Bereich der Palettenstreifen erfolgt. Die Antriebselemente werden nicht mit den Mitnahmeelementen verschraubt, so daß sie insbesondere im Umlenkbereich flexibel um ein insbesondere scheibenförmig ausgebildetes Umlenkelement geführt werden können. Hierbei werden die Profile des Antriebselementes zumindest partiell aus den Gegenprofilen herausgedrückt, da unterschiedliche Umlenkradien gegeben sind. Da im Verlauf der Umlenkung der Antriebselemente sowie der Mitnahmeelemente keine Relativbewegung zwischen diesen Elementen gegeben ist, können die Profile im Verlauf der Umlenkung problemlos wieder in die zugehörigen Gegenprofile eingeknüpft werden.

Die Palettenstreifen können entweder durchgängig oder aus Segmenten zusammengesetzt ausgebildet werden. Der Fachmann wird je nach gewählter Form eine entsprechenden Anzahl von Antriebs- und Mitnahmeelementen unterhalb der Palettenstreifen vorsehen.

Damit das aus einer Vielzahl von Palettenstreifen bestehende Palettenband auch im Rücklauftrum problemlos bewegt werden kann, sind in den Endbereichen der Palettenstreifen Führungsrollen angeordnet, die im Rücklauftrum auf entsprechenden schienenartigen Führungen vorgesehen sind.

Der Erfindungsgegenstand ist anhand eines Ausführungsbeispieles in der Zeichnung dargestellt und wird wie folgt beschrieben. Es zeigen:
- Figur 1: Prinzipskizze eines Rollsteiges mit geringer Paletten-Umlaufbauhöhe, beispielsweise einsetzbar in einem Flughafenterminal;
- Figur 2: Darstellung von Palettenstreifen samt Abstützbereich in verschiedenen Ansichten;
- Figur 3: Einzelteildarstellung des Abstützbereiches in verschiedenen Ansichten;
- Figur 4: Prinzipskizze eines der Umlenkbereiche;
- Figur 5: Einzelteildarstellung der Verbindung zwischen Mitnahmeelement, Antriebselement und Palettenstreifen;
- Figur 6: Antrieb für den Rollsteig;
- Figur 7 und 8: Durchgehende bzw. segmentartig aufgebaute Palettenstreifen samt zugeordneten Antriebselementen.

Figur 1 zeigt als Prinzipskizze einen Rollsteig 1 mit geringer Umlaufbauhöhe des zum Transport vorgesehenen Bereiches 2. Der nur angedeutete Rollsteig 1 ist - was in den folgenden Figuren näher erläutert wird - konstruktiv so ausgestaltet, daß er über wesentliche Teile der Transportstrecke gesehen, flach auf der Ebene 3 eines Bodens aufgebaut werden kann. Lediglich im Antriebsbereich 4 und/oder 5 können bedarfsweise Gruben vorgesehen werden, damit die Antriebselemente, wie Motoren, Getriebe oder dergleichen, dort untergebracht werden können.

Figur 2 zeigt als Prinzipskizze zwei Palettenstreifen 6 mit, in Transportrichtung gesehen, relativ geringer Länge (a). Die Palettenstreifen 6 sind analog zu den herkömmlichen Paletten für Rollsteige mit äquivalenten Profilen 7 im Transportbereich versehen. Dargestellt ist nur ein Teilbereich der Palettenstreifen 6. Im einen Endbereich 8 der Palettenstreifen 6 sind Befestigungselemente 9 für hier nur angedeutete Mitnahmeelemente 10 vorgesehen, die in den folgenden Figuren näher beschrieben werden.

Über die Breite der Palettenstreifen 6 gesehen, sind in gleichmäßigen Abständen mit der Unterseite 11 der Palettenstreifen 6 verbundene Laufrollen 12 angeordnet, die über Bolzen 13 mit dem Palettenstreifen 6 in Wirkverbindung stehen. Im nicht weiter dargestellten Gerüstkörper des Rollsteiges 2 sind Stützelemente 14 vorgesehen, die laufrollenseitig mit geräuschdämpfenden, insbesondere aus Polyurethan bestehenden Laufbahnen 15 ausgerüstet sind, auf denen sich die Laufrollen 12 abstützen.

Figur 3 zeigt eine Teildarstellung eines der Stützelemente 14 in vergrößerter Ansicht. Erkennbar ist ein Palettenstreifen 6, eine Laufrolle 12 sowie einer der Bolzen 13 sowie die Führungsbahn 15. In der Unterseite 11 der Palettenstreifen 6 sind mit Ausnehmungen versehene Ansätze 16 angeformt, die zur Aufnahme der Bolzen 13 dienen. Die Palettenstreifen 6 können - wie bei den herkömmlichen Paletten auch - aus Aluminiumdruckguß bestehen. Ebenfalls denkbar ist jedoch auch, sie aus bedarfsweise faserverstärktem Kunststoff zu erzeugen.

Figur 4 zeigt als Prinzipskizze einen der Umlenkbereiche 17, gebildet durch ein scheibenförmiges Umlenkelement, das in vorgebbaren Abständen Ausnehmungen 18 beinhaltet. Angedeutet ist das Mitnahmeelement 10 sowie ein riemenartig ausgebildetes Antriebselement 20, das mit entsprechenden Profilen 21 ausgestattet ist. Das Mitnahmeelement 10 wird gebildet durch einen im Querschnitt T-förmigen Körper mit einem länglichen Schenkel 19, dessen dem Antriebselement 20 zugewandter Bereich 22 in gerundeter Form vorgesehen ist. Der andere Schenkel 23 des Mitnahmeelementes 10 greift in die jeweils zugehörige Ausnehmung 18 des scheibenförmigen Umlenkelementes 17 ein. Über die Befestigungselemente 9 des jeweiligen Palettenstreifens 6 wird das zuständige Mitnahmeelement 10 außerhalb des Antriebselementes 20 fest mit dem Palettenstreifen 9 verbunden. Es ist erkennbar, daß im horizontalen Bereich die Profilierungen 21 des Antriebselementes 20 in korrespondierenden Gegenprofilen 24 des jeweiligen Palettenstreifens 6 formschlüssig geführt sind. Da keinerlei feste Verbindung zwischen dem Palettenstreifen 6 und dem Mitnahmeelement 10 gegeben ist, können die Profile 21 im Verlauf des Umlenkvorganges um das Umlenkelement 17 zumindest partiell aus den Gegenprofilen 24 entfernt werden. Da keine Relativbewegung zwischen dem Antriebselement 20 und den Mitnahmeelementen 10 gegeben ist, werden die Profile 21 ebenso problemlos wieder in die Gegenprofile 24 beim Verlassen des Umlenkelementes 17 eingeknüpft.

Figur 5 zeigt als weitere Teilansicht den Verbindungsbereich zwischen den Palettenstreifen 6, dem Mitnahmeelement 10 und dem Antriebselement 20. Angedeutet sind Stahlfasereinlagen 25 als Zugorgane für das Antriebselement 20. Ferner angedeutet ist der Sockelbereich 26 des Rollsteiges. Es ist erkennbar, daß das Antriebselement 20 außerhalb der Befestigungselemente 9 vorgesehen ist und somit keine feste Verbindung zwischen dem Palettenstreifen 6 und dem Mitnahmeelement 10 gegeben ist. Ein jeder Palettenstreifen 6 verfügt über seitlich vorgesehene Führungsrollen 27, die jedoch im Transportbereich nicht wirksam sind, sondern lediglich im nicht geführten Rücklauftrum auf entsprechenden Führungsbahnen abrollen.

Figur 6 zeigt einen möglichen Antrieb 28 für das Palettenband. Dargestellt ist ein Elektromotor 29, der antriebsseitig über ein Zahnrad 30 verfügt. Mit dem scheibenartigen Umlenkelement 17 ist ein weiteres Zahnrad 31, jedoch mit wesentlich größerer Zähnezahl vorgesehen. Auf diese Weise kann die hohe Abtriebsdrehgeschwindigkeit des Elektromotors 29 so weit reduziert werden, daß die Palettenstreifen 6 lediglich so schnell in Laufrichtung transportiert werden, daß ein problemloser Personentransport möglich ist. Der Elektromotor 29 ist hierbei so dimensioniert, daß er innerhalb der Umlaufbauhöhe der Palettenstreifen 6 verbleibt. Sollte dies nicht möglich sein, müßte eine Grube - wie in Figur 1 dargestellt - für den Antrieb 28 vorgesehen werden. Zwischen den Zahnrädern 30,31 erstreckt sich ein entsprechend ausgebildeter mit Verstärkungselementen versehener Zahnriemen 32. Sollte ein Zahnriemen 32 nicht erwünscht sein, kann bedarfsweise ein mechanisches Getriebe zwischen Elektromotor 29 und Umlenkelement 17 vorgesehen werden.

Die Figuren 7 und 8 zeigen alternative Darstellungen von Palettenstreifen 6. Figur 7 zeigt einen durchgehenden Palettenstreifen 6 in Wirkverbindung mit mehreren, unterhalb desselben angeordneten Antriebselementen 20. Der Palettenstreifen 6 gemäß Figur 8 wird gebildet durch mehrere miteinander verbundene Segmente 6', wobei nicht jedem Segment 6' ein Antriebselement 20 zugeordnet ist.

## Patentansprüche

1. Einrichtung zur Führung und Umlenkung von Palettenbändern eines Rollsteiges mit geringer Paletten-Umlaufbauhöhe, beinhaltend eine Vielzahl von miteinander in Wirkverbindung stehenden Palettenstreifen (6), mehrere Stützelemente (14), die unterhalb des Transportbereiches des Palettenbandes vorgesehen sind sowie mehrere riemenartig ausgebildete Antriebselemente (20), die seitlich außerhalb des Transportbereiches formschlüssig mit den Palettenstreifen (6) verbunden sind, wobei die Stützelemente (14) mit Führungsbahnen (15) zusammenwirken, und wobei an der Unterseite (11) der Palettenstreifen (6) gleit- oder wälzgelagerte Laufrollen (12) vorgesehen sind, die mit den Stützelementen (14), respektive den Führungsbahnen (15), in Wirkverbindung stehen, wobei die Führungsbahnen (15) elastisch dämpfenden Polyurethan aufweisen.

2. Einrichtung nach Anspruch 1, **dadurch gekennzeichnet, daß** die Antriebselemente (20) profiliert ausgebildet und außerhalb der Stützelemente (14) unterhalb der Palettenstreifen (6), in entsprechende Gegenprofile (24) eingreifend, angeordnet sind.

3. Einrichtung nach Anspruch 1 oder 2, **dadurch gekennzeichnet, daß** die Palettenstreifen (6) mit Mitnahmeelementen (10) zusammenwirken, die außerhalb der Antriebselemente (20), insbesondere durch Schrauben (9), mit den Palettenstreifen (6) verbunden sind.

4. Einrichtung nach Anspruch 3, **dadurch gekennzeichnet, daß** die Antriebselemente (20) außerhalb des Verbindungsbereiches Mitnahmeelement (10)/Palettenstreifen (6) zwischen dem Mitnahmeelement (10) und dem Palettenstreifen (6) geführt sind.

5. Einrichtung nach einem der Ansprüche 3 bis 4, **dadurch gekennzeichnet, daß** die Mitnahmeelemente (10) und die Antriebselemente (20) im Bereich scheibenförmig ausgebildeter Umlenkelemente (17) in ihrer Laufrichtung umkehrbar sind.

6. Einrichtung nach einem der Ansprüche 1 bis 5, **dadurch gekennzeichnet, daß** im Bereich mindestens eines Umlenkelementes (17) mindestens ein Elektromotor (29) vorgesehen ist, der mittelbar mit dem Umlenkelement (17) in Wirkverbindung steht.

7. Einrichtung nach einem der Ansprüche 1 bis 6, **dadurch gekennzeichnet, daß** als Antriebsmittel zwischen Elektromotor (29) und Umlenkelement (17) ein Zahnriemen (32) vorgesehen ist.

## Claims

1. A device for guiding and reversing pallet belts of a moving walkway with small pallet reversing height, comprising a plurality of pallet strips (6) in active relation with each other, several supporting elements (14), which are provided beneath the transport area of the pallet belt, as well as several belt-type drive elements (20), which are connected with positive fit to the pallet strips (6) laterally outside the transport area, wherein the supporting elements (14) cooperate with guiding paths (15), and wherein rollers supported by plain or rolling bearings are provided at the lower face (11) of the pallet strips (6), which rollers are in active relation with the supporting elements (14), respectively the guiding paths (15), wherein the guiding paths (15) comprise elastically damping polyurethane.

2. A device according to claim 1, **characterized in that** the drive elements (20) have a profile and are placed outside the supporting elements (14) beneath the pallet strips (6), while engaging in corresponding counter-profiles (24).

3. A device according to claim 1 or 2, **characterized in that** the pallet strips (6) cooperate with pulling elements (10), which are connected to the pallet strips (6) outside the drive elements (20) especially by means of screws (9).

4. A device according to claim 3, **characterized in that** outside the connection area between pulling element (10) and pallet strip (6), the drive elements (20) are guided between the pulling element (10) and the pallet strip (6).

5. A device according to one of the claims 3 through 4, **characterized in that** the pulling elements (10) and the drive elements (20) can be reversed in their direction of movement in the region of disk-shaped reversing elements (17).

6. A device according to one of the claims 1 through 5, **characterized in that** at least one electric motor (29) is provided in the region of at least one reversing element (17), which electric motor is indirectly in active relation with the reversing element (17).

7. A device according to one of the claims 1 through 6, **characterized in that** a toothed belt (32) is provided as drive means between the electric motor (29) and the reversing element (17).

## Revendications

1. Dispositif de guidage et de renversement des rubans de palettes d'un trottoir roulant présentant une hauteur de renversement réduite, comprenant une pluralité de bandes de palette (6), qui sont reliées activement les unes aux autres, plusieurs éléments de support (14), qui sont prévus au-dessous de la zone de transport du ruban de palettes, ainsi que plusieurs éléments d'entraînement (20), qui sont latéralement reliés à engagement positif aux bandes de palette (6) à l'extérieur de la zone de transport, les éléments de support (14) coopérant avec des voies de guidage (15) et des rouleaux (12) portés par des paliers à glissement ou à roulement étant prévus à la face inférieure (11) des bandes de palette (6), lesquels sont activement reliés aux éléments de support (14) respectivement aux voies de guidage (15), les voies de guidage (15) comprenant du polyuréthane élastiquement amortissant.

2. Dispositif selon la revendication 1, **caractérisé en ce que** les éléments d'entraînement (20) ont des profils et sont disposés à l'extérieur des éléments de support (14) au-dessous des bandes de palette (6) où ils engrènent dans des contre-profils (24) correspondants.

3. Dispositif selon la revendication 1 ou 2, **caractérisé en ce que** les bandes de palette (6) coopèrent avec des éléments de poussoir (10) qui sont reliés aux bandes de palette (6) à l'extérieur des éléments d'entraînement (20), notamment par moyen des vis (9).

4. Dispositif selon la revendication 3, **caractérisé en ce que** les éléments d'entraînement (20) sont guidés entre l'élément de poussoir (10) et la bande de palette (6) à l'extérieur de la zone de liaison entre l'élément de poussoir (10) et la bande de palette (6).

5. Dispositif selon l'une des revendications 3 à 4, **caractérisé en ce qu'**on peut renverser le sens de marche des éléments de poussoir (10) et des éléments d'entraînement (20) dans la zone des éléments de renversement (17) sous forme de disque.

6. Dispositif selon l'une des revendications 1 à 5, **caractérisé en ce qu'**au moins un moteur électrique (29) est prévu dans la zone d'au moins un élément de renversement (17), le moteur étant indirectement en relation active avec l'élément de renversement (17).

7. Dispositif selon l'une des revendications 1 à 6, **caractérisé en ce qu'**une courroie dentée (32) est prévue comme moyen d'entraînement entre le moteur électrique (29) et l'élément de renversement (17).
